# EUROPÄISCHE PATENTSCHRIFT

(11) **EP 0 813 963 B1**
(45) Veröffentlichungstag und Bekanntmachung des Hinweises auf die Patenterteilung: **30.06.1999**
(21) Anmeldenummer: 97106620.4
(22) Anmeldetag: 22.04.1997
(51) Int. Cl.: B41F 35/02, B41F 31/00

(54) **Offsetdruckvorrichtung für Rotationsdruckmaschinen**
Offset printing device for rotary press
Dispositif d'impression offset pour presse rotative

(30) Priorität: 22.06.1996 DE 19625030
(43) Veröffentlichungstag der Anmeldung: 29.12.1997
(73) Patentinhaber: MAN Roland Druckmaschinen AG, 63075 Offenbach (DE)
(72) Erfinder: Hummel, Peter, 63069 Offenbach (DE); Ortner, Robert, 63755 Alzenau (DE)
(74) Vertreter: Stahl, Dietmar

(56) Entgegenhaltungen:
- DE-A- 1 808 909
- DE-A- 3 416 845
- DE-A- 3 432 572
- DE-A- 4 412 057
- DE-A- 4 423 286
- DE-B- 1 187 245
- WALENSKI, WOLFGANG: "Offsetdruck der Zukunft: wasserlos und frequenzmoduliert?" OFFSETPRAXIS, Bd. 7-8, 1994, Seiten 42-47, XP002042470

## Beschreibung

Die Erfindung betrifft eine Offsetdruckvorrichtung für Rotationsdruckmaschinen nach dem Oberbegriff des Patentanspruches 1.

Eine Offsetdruckvorrichtung dieser Art ist aus der DE 44 23 286 A1 bekannt. Ein Plattenzylinder trägt dabei eine für den feuchtmittelfreien Offsetdruck (Trockenflachdruck) geeignete Druckform, welche mit einer entsprechenden Druckfarbe eingefärbt wird. Zur Beseitigung bzw. zum Verhindern von Verunreinigungen, die sich negativ im Druckbild auf den Bedruckstoff widerspiegeln, ist unabhängig von den vorhandenen Farbwalzen eine zusätzliche Auftragwalze an die Druckform an- und abstellbar. Die zusätzliche Auftragwalze ist in zwei Betriebsstellungen schaltbar. Dabei ist in der ersten Betriebsstellung die Auftragwalze an der Druckform angestellt und mit einer differierenden Umfangsgeschwindigkeit zur Umfangsgeschwindigkeit des Plattenzylinders betreibbar und in der zweiten Betriebsstellung ist die Auftragwalze von der Druckform abgestellt, jedoch in das Farbwerk integriert.

Aus der DE-AS 18 08 909 ist eine Naß-Offset-Druckvorrichtung bekannt. Zum Entfernen von Verunreinigungen auf der Druckform ist mindestens eine Auftragwalze von Feucht- oder Farbwerk mit unterschiedlicher Umfangsgeschwindigkeit zur Umfangsgeschwindigkeit des Plattenzylinders mittels einer Zahnradfolge (formschlüssig) antreibbar. Diese Verfahrensweise ist für eine Trocken-Offsetplatte, welche eine nichtmetallische Oberflächenbeschichtung aufweist, ungeeignet, da die Trocken-Flachdruckplatte gegenüber einer feuchtmittelführenden Druckplatte für den Offsetdruck weniger verschleißfest ist. Weiterhin werden die Verunreinigungen in das Farbwerk bzw. Feuchtwerk an eine Walze weiter transportiert, wo die angesammelten Verunreinigungen in bestimmten Abständen z.B. im Farbwerk entfernt werden müssen.

Aus der Offsetpraxis Band 7-8/1994, Seite 42 - 47, W. Walenski; Offsetdruck der Zukunft: wasserlos und frequenzmoduliert?" ist es bekannt, die Feuchtauftragwalze beim wasserlosen Offsetdruck als fünfte Farbauftragwalze zu benutzen. Damit sind unter Ausnutzung des Delta-Effektes Butzen von der Plattenzylinderoberfläche entfernbar.

Weiterhin ist aus DE-A 44 12 057 bekannt, bestimmte Farbauftragwalzen auszuwählen, die mit unterschiedlicher Umfangsgeschwindigkeit betreibbar sind. Dabei erfolgt der Antrieb der Farbauftragwalzen formschlüssig über eine zwangsgetriebene Brückenwalze.

Aufgabe der Erfindung ist es, eine Offsetdruckvorrichtung zu entwickeln, welche die beim wasserlosen Offsetdruck (Trockenflachdruck) auftretenden Verschmutzungen spürbar reduziert.

Erfindungsgemäß werden die erste und zweite Farbauftragwalze des Farbwerkes reibschlüssig mit einer zur Umfangsgeschwindigkeit des Plattenzylinders unterschiedlichen Umfangsgeschwindigkeit von wenigstens einer benachbarten Farbwalze, vorzugsweise einer Farbreiberwalze, angetrieben. Dies sind die erste und zweite Farbauftragwalze in Drehrichtung des Plattenzylinders. Dabei rotieren diese Farbauftragwalzen, bezogen auf die Plattenzylinderumfangsgeschwindigkeit vorzugsweise mit geringerer Umfangsgeschwindigkeit. Alternativ ist ebenso eine höhere Differenzgeschwindigkeit zur Umfangsgeschwindigkeit des Plattenzylinders zulässig. Bei Farbwerken mit mehreren Farbauftragwalzen sind ebenso alle Farbauftragwalzen oder lediglich Gruppen von Farbauftragwalzen oder auch einzelne Farbauftragwalzen mit abweichenden Umfangsgeschwindigkeiten, bezogen auf die Umfangsgeschwindigkeit des Plattenzylinders, ausgehend von den benachbarten formschlüssig betriebenen Farbwalzen, antreibbar. Dabei rotieren die Farbauftragwalzen entgegen der Drehrichtung des Plattenzylinders und bewirken an der Kontaktstelle zum die Trockenflachdruckplatte tragenden Plattenzylinder einen Umfangsschlupf, welcher sich als Wischeffekt auswirkt. Durch den Wischeffekt nimmt die Farbauftragwalze von der Trockenflachdruckplatte Verunreinigungen auf und überträgt diese an die benachbarte Farbwalze. An dieser Kontaktstelle zur Farbwalze bzw. zu einer weiteren im Farbwerk angeordneten Zwischenwalze werden die Verunreinigungen in dieser Kontaktstelle beziehungsweise auch bereits in der Kontaktstelle zwischen Farbauftragwalze und Trockenflachdruckplatte zerstört bzw. spürbar verkleinert, so daß negative Auswirkungen auf die Druckqualität ausbleiben.

Eine sogenannte Schmutzfängerwatze wird somit hinfällig.

Bevorzugt sind alle oder auch eine Mehrzahl der Farbauftragwalzen mit einer zur Plattenzylinderumfangsgeschwindigkeit abweichenden Umfangsgeschwindigkeit betreibbar (1. Betriebsstellung). Dies hat den Vorteil, daß mehrere Kontaktstellen zwischen Farbauftragwalzen und Trockenflachdruckplatte vorhanden sind, so daß ein die Trockenflachdruckplatte schonender Reinigungseffekt erzielt wird. Dabei sind die Differenzbeträge der Umfangsgeschwindigkeiten vorzugsweise geringer als beim Stand der Technik gemäß DE 18 08 908. Abhängig vom zu verarbeitenden Sujet und/oder vom Bedruckstoff sind die formschlüssig angetriebenen Farbwalzen auf Synchrongeschwindigkeit zur Umfangsgeschwindigkeit des Plattenzylinders umschaltbar (2.Betriebsstellung). Für Einsatzfälle, bei denen keine Verunreinigungen oder nur geringe Verunreinigungen auftreten, kann dadurch das Verschleißverhalten der Trockenflachdruckplatte verbessert werden.

Die Erfindung soll an einem Ausführungsbeispiel näher erläutert werden.

Dabei zeigt:
- Fig. 1: eine schematische Darstellung eines Druckwerkes.

Ein erfindungsgemäßes Druckwerk umfaßt einen Gummituchzylinder 1 sowie einen Plattenzylinder 2, der eine Trockenflachdruckplatte für den wasserlosen Offsetdruck trägt. Dem Plattenzylinder 2 sind vier Farbauftragwalzen 4.1 bis 4.4 an- und abstellbar zugeordnet. Die Farbauftragwalzen 4.1 bis 4.4 sind Bestandteil eines durch eine Mehrzahl von Farbwalzen gebildeten Farbwerkes 5, welches die Trockenflachdruckplatte mit eine für den wasserlosen Offsetdruck geeigneten Druckfarbe einfärbt. Dazu wird in bekannter Weise von einem Farbkasten über eine Heberwalze und einen Walzenzug des Farbwerkes 5 die Druckfarbe auf die Trockenflachdruckplatte übertragen. Die Farbauftragwalzen 4.1 bis 4.4 sind im Kontakt mit antreibbaren Farbwalzen 3, die im vorliegenden Beispiel vorzugsweise zusätzlich als Farbreiberwalzen ausgebildet sind. Die Farbwalzen 3 sind formschlüssig mit dem Plattenzylinder 2 getriebetechnisch gekoppelt und erhalten neben dem Rotationsantrieb zusätzlich einen Changierantrieb. Dabei erhalten auch die Farbauftragwalzen 4.1 - 4.4 von den Farbwalzen 3 einen reibschlüssig changierenden Antrieb. In einer weiteren Ausbildung kann auch jede Farbwalze 3 einen Einzelantrieb oder auch einen gemeinsamen, jedoch vom Plattenzylinder 2 entkoppelten Antrieb aufweisen.

Die Wirkungsweise ist wie folgt: Im Druckbetrieb werden die Farbauftragwalzen 4.1 bis 4.4 von den benachbarten Farbwalzen 3 ständig mit einer zur Umfangsgeschwindigkeit des Plattenzylinders abweichenden Umfangsgeschwindigkeit angetrieben. Dabei beträgt die Differenz der Umfangsgeschwindigkeiten vorzugsweise 2 bis 10% zu der Umfangsgeschwindigkeit des Plattenzylinders 2. Größere Differenzbeträge wirken sich nachteilig auf die Lebensdauer der derzeit bekannten Trockenflachdruckplatten aus. Die Farbauftragwalzen 4.1 bis 4.4 weisen dabei alle bezüglich der Umfangsgeschwindigkeit einen gleichen Differenzbetrag, z.B. 5%, zur Umfangsgeschwindigkeit des Plattenzylinders 2 auf.

In einer Weiterbildung sind die Farbauftragwalzen 4.1 bis 4.4 auch mit unterschiedlichen Differenzbeträgen zur Umfangsgeschwindigkeit des Plattenzylinders 2 reibschlüssig antreibbar. Bevorzugt weist die in Drehrichtung des Plattenzylinders 2 erste Farbauftragwalze 4.1 einen größeren Differenzbetrag, z.B. 8%, auf. Die nachgeordneten Farbauftragwalzen 4.2 bis 4.4 folgen abgestuft, z.B. die zweite Farbauftragwalze 4.2 mit 6%, die dritte Farbauftragwalze 4.3 mit 4% und die vierte Farbauftragwalze 4.4 mit 2% Differenz.

Je nach Walzengeometrie des Farbwerkes 5 sind die erste und zweite Farbauftragwalze (4.1 und 4.2) synchron mit der benachbarten Farbauftragwalze 3 und zur Umfangsgeschwindigkeit des Plattenzylinders mit einem Differenzbetrag von 4% angetrieben. Die nachgeordneten dritte und vierte Farbauftragwalze (4.3 und 4.4) werden ebenfalls synchron von der benachbarten Farbauftragwalze 3 und zur Umfangsgeschwindigkeit des Plattenzylinders 2 mit einem Differenzbetrag der Umfangsgeschwindigkeit von 2% angetrieben.

Eine einfache Ausbildung wird auch dadurch erzielt, indem die in Drehrichtung des Plattenzylinders 2 erste Farbauftragwalze 4.1 mit einer zur Umfangsgeschwindigkeit des Plattenzylinders 2 abweichenden Umfangsgeschwindigkeit von der benachbarten Farbauftragwalze 3 antreibbar ist. Die nachgeordneten Farbauftragwalzen 4.2 bis 4.4 sind von benachbarten Farbauftragwalzen 3 mit einer zur Umfangsgeschwindigkeit des Plattenzylinders 2 gleichen Umfangsgeschwindigkeit antreibbar. Für diese Betriebsweise ist die der ersten Farbauftragwalze 4.1 zugeordnete Farbwalze 3 mit der zweiten Farbauftragwalze 4.2 außer Kontakt.

Durch die unterschiedlichen Umfangsgeschwindigkeiten von Farbauftragwalzen 4.1 bis 4.4 zur Umfangsgeschwindigkeit des Plattenzylinders 2 wird dem Entstehen von Verunreinigungen auf der Trockenflachdruckplatte bzw. im Farbwerk 5 entgegengewirkt, da die Verunreinigungen zerstört oder soweit verkleinert werden, daß negative Auswirkungen auf die Druckqualität spürbar reduziert werden.

### Bezugszeichenliste

- 1: Gummituchzylinder
- 2: Plattenzylinder
- 3: Farbwalze
- 4.1 - 4.4: Farbauftragwalze
- 5: Farbwerk

## Patentansprüche

1. Offsetdruckvorrichtung für eine Rotationsdruckmaschine mit einem eine Trockenflachdruckplatte tragenden Plattenzylinder (2) und einem Farbwerk (5) mit mehreren Walzen (4.1 - 4.4) zum Auftragen von Druckfarbe auf die Trockenflachdruckplatte,
**dadurch gekennzeichnet**,
daß im Farbwerk (5) in Drehrichtung des Plattenzylinders (2) mindestens die erste und zweite Farbauftragwalze (4.1, 4.2) gemeinsam von einer formschlüssig angetriebenen ersten Farbwerkswalze (3) mit einer zur Umfangsgeschwindigkeit des Plattenzylinders (2) differenten Umfangsgeschwindigkeit reibschlüssig antreibbar sind.

2. Offsetdruckvorrichtung nach Anspruch 1,
**dadurch gekennzeichnet**,
daß in Drehrichtung des Plattenzylinders (2) die erste und zweite Farbauftragwalze (4.1 und 4.2) gemeinsam mit einer synchronen Umfangsgeschwindigkeit, bezüglich der Umfangsgeschwindigkeit des Plattenzylinders (2) jedoch mit differenter Umfangsgeschwindigkeit von einer Farbwalze (3) antreibbar sind.

3. Offsetdruckvorrichtung nach Anspruch 1,
**dadurch gekennzeichnet**,
daß in Drehrichtung des Plattenzylinders die dritte und vierte Farbauftragwalze (4.3 und 4.4) zueinander synchron, jedoch zur Umfangsgeschwindigkeit des Plattenzylinders (2) mit differenter Umfangsgeschwindigkeit von einer Farbwalze antreibbar sind.

4. Offsetdruckvorrichtung nach Anspruch 1,
**dadurch gekennzeichnet**,
daß alle reibschlüssig betriebenen Farbauftragwalzen (4.1 bis 4.4) von formschlüssig angetriebenen Farbwalzen (3) mit zur Umfangsgeschwindigkeit des Plattenzylinders (2) differenter Umfangsgeschwindigkeit antreibbar sind und mindestens die in Drehrichtung des Plattenzylinders (2) erste Farbauftragwalze (4.1) gegenüber den nachgeordneten Farbauftragwalzen (4.2 - 4.4) eine größere Differenz der Umfangsgeschwindigkeit aufweist.

5. Offsetdruckvorrichtung nach Anspruch 1 bis 4,
**dadurch gekennzeichnet**,
daß die Farbwalzen (3) changierend antreibbar sind.

6. Offsetdruckvorrichtung nach Anspruch 1,
**dadurch gekennzeichnet**,
daß die formschlüssig angetriebenen Farbwalzen (3) getriebetechnisch mit dem Plattenzylinder (2) gekoppelt sind.

7. Offsetdruckvorrichtung nach Anspruch 1,
**dadurch gekennzeichnet**,
daß jede formschlüssig angetriebene Farbwalze (3) mit einem Einzelantrieb gekoppelt ist.

8. Offsetdruckvorrichtung nach Anspruch 1,
**dadurch gekennzeichnet**,
daß die formschlüssig angetriebenen Farbwalzen (3) von einer ersten Betriebsstellung mit zur Plattenzylinderumfangsgeschwindigkeit abweichenden Umfangsgeschwindigkeit in eine zweite Betriebsstellung mit zur Plattenzylinderumfangsgeschwindigkeit gleichen Umfangsgeschwindigkeit umschaltbar sind.

9. Offsetdruckvorrichtung nach Anspruch 1,
**dadurch gekennzeichnet**,
daß die Farbauftragwalzen (4.1 bis 4.4) durch die Farbwalzen (3) reibschlüssig changierend antreibbar sind.

## Claims

1. Offset printing device for a rotary printing press with a plate cylinder (2) carrying a dry planographic plate and an inking unit (5) with several rollers (4.1 - 4.4) for applying ink to the dry planographic plate, characterised in that in the inking unit (5) in the direction of rotation of the plate cylinder (2), at least the first and second ink applicator rollers (4.1, 4.2) are drivable together from a positively interlocked driven first inking unit roller (3) with a peripheral speed different from the peripheral speed of the plate cylinder (2) by means of friction.

2. Offset printing device according to Claim 1, characterised in that in the direction of rotation of the plate cylinder (2), the first and second ink applicator rollers (4.1 and 4.2) are drivable in common with a synchronised peripheral speed with reference to the peripheral speed of the plate cylinder (2), but with different peripheral speed from an inking roller (3).

3. Offset printing device according to Claim 1, characterised in that in the direction of rotation of a plate cylinder, the third and fourth ink applicator rollers (4.3 and 4.4) are drivable synchronously to one another, but relative to the peripheral speed of the plate cylinder (2) with different peripheral speed from one inking roller.

4. Offset printing device according to Claim 1, characterised in that all friction driven ink applicator rollers (4.1 to 4.4) are drivable from positively interlocked driven inking rollers (3) with peripheral speed different from the peripheral speed of the plate cylinder (2) and at least the first ink applicator roller (4.1) in the direction of rotation of the plate cylinder (2) has a greater difference in peripheral speed compared with the subsequently arranged ink applicator rollers (4.2 - 4.4).

5. Offset printing device according to Claim 1 to 4, characterised in that the inking rollers (3) are drivable in oscillating fashion.

6. Offset printing device according to Claim 1, characterised in that the positively interlocked driven inking rollers (3) are linked by gearing with the plate cylinder (2).

7. Offset printing device according to Claim 1, characterised in that each positively interlocked driven inking roller (3) is linked with its own drive.

8. Offset printing device according to Claim 1, characterised in that the positively interlocked driven inking rollers (3) are switchable from a first operational position with peripheral speed differing from the plate cylinder peripheral speed into a second operational position with peripheral speed the same as the plate cylinder peripheral speed.

9. Offset printing device according to Claim 1, characterised in that the ink applicator rollers (4.1 to 4.4) are drivable in oscillating fashion by friction by the inking rollers (3).

## Revendications

1. Dispositif d'impression offset pour une machine d'impression rotative, comportant un cylindre porte-plaque (2) portant une plaque d'impression à plat sèche et une unité d'encrage (5) ayant plusieurs rouleaux (4.1-4.4) pour appliquer de l'encre d'impression sur la plaque d'impression à plat sèche,
caractérisé en ce que, dans l'unité d'encrage (5) dans le sens de rotation du cylindre porte-plaque (2), au moins les premier et deuxième rouleaux d'application d'encre (4.1,4.2) peuvent être entraînés par adhérence ensemble par un premier rouleau (3) de l'unité d'encrage entraîné par coopération de formes avec une vitesse périphérique différente par rapport à la vitesse périphérique du cylindre porte-plaque (2).

2. Dispositif d'impression offset selon la revendication 1,
caractérisé en ce que, dans le sens de rotation du cylindre porte-plaque (2), les premier et deuxième rouleaux d'application d'encre (4.1 et 4.2) peuvent être entraînés en commun avec une vitesse périphérique synchrone, relativement à la vitesse périphérique du cylindre porte-plaque (2), mais avec une vitesse périphérique différente, par un rouleau d'encrage (3).

3. Dispositif d'impression offset selon la revendication 1,
caractérisé en ce que, dans le sens de rotation du cylindre porte-plaque (2), les troisième et quatrième rouleaux d'application d'encre (4.3 et 4.4) peuvent être entraînés de façon synchrone l'un par rapport l'autre, mais, par rapport à la vitesse périphérique du cylindre porte-plaque (2), avec une vitesse périphérique différente, par un rouleau d'encrage (3).

4. Dispositif d'impression offset selon la revendication 1,
caractérisé en ce que tous les rouleaux d'application d'encre (4.1 à 4.4) entraînés par adhérence peuvent être entraînés par des rouleaux d'encrage (3) entraînés par coopération de formes avec une vitesse périphérique différente par rapport à la vitesse périphérique du cylindre porte-plaque (2), et au moins le premier rouleau d'application d'encre (4.1) dans le sens de rotation du cylindre porte-plaque (2) présente, par rapport aux rouleaux d'application d'encre suivants (4.2-4.4), une plus grande différence de vitesse périphérique.

5. Dispositif d'impression offset selon les revendications 1 à 4, caractérisé en ce que les rouleaux d'encrage (3) peuvent être entraînés de façon changeante.

6. Dispositif d'impression offset selon la revendication 1,
caractérisé en ce que les rouleaux d'encrage (3) entraînés par coopération de formes sont couplés par une transmission au cylindre porte-plaque (2).

7. Dispositif d'impression offset selon la revendication 1,
caractérisé en ce que chaque rouleau d'encrage (3) entraîné par coopération de formes est couplé à un entraînement individuel.

8. Dispositif d'impression offset selon la revendication 1,
caractérisé en ce que les rouleaux d'encrage (3) entraînés par coopération de formes peuvent passer d'une première position de service avec une vitesse périphérique différente par rapport à la vitesse périphérique du cylindre porte-plaque dans une seconde position de service avec la même vitesse périphérique par rapport à la vitesse périphérique du cylindre porte-plaque.

9. Dispositif d'impression offset selon la revendication 1,
caractérisé en ce que les rouleaux d'application d'encre (4.1 à 4.4) peuvent être entraînés, de façon changeante, par adhérence par les rouleaux d'encrage (3).
